# EUROPÄISCHE PATENTSCHRIFT

(11) **EP 0 648 438 B1**
(45) Veröffentlichungstag und Bekanntmachung des Hinweises auf die Patenterteilung: **09.06.1999**
(21) Anmeldenummer: 94114398.4
(22) Anmeldetag: 13.09.1994
(51) Int. Cl.: A41D 27/20

(54) **Durchlassverkleidung für ein Kleidungsstück mit Durchlassöffnung**
Opening lining for a garment provided with an opening
Garniture d'ouverture pour vêtement avec ouverture

(30) Priorität: 14.09.1993 DE 9313909 U; 10.02.1994 DE 9402248 U
(43) Veröffentlichungstag der Anmeldung: 19.04.1995
(73) Patentinhaber: W.L. GORE & ASSOCIATES GmbH, 85636 Putzbrunn (DE)
(72) Erfinder: Aumann, Johann, D-83052 Bruckmühl (DE)
(74) Vertreter: Klunker . Schmitt-Nilson . Hirsch

(56) Entgegenhaltungen:
- EP-A- 0 097 514
- WO-A-93/00023
- DE-A- 3 933 019
- FR-A- 1 140 684
- US-A- 4 731 883

## Beschreibung

Die Erfindung betrifft eine Durchlaßverkleidung zum Verkleiden einer Durchlaßöffnung eines Kleidungsstücks, das ein nicht wasserdichtes Obermaterial und eine innerhalb des Obermaterials angeordnete wasserdichte, wasserdampfdurchlässige Funktionsschicht aufweist und mit einer die Kleidungsstückdurchlaßöffnung abdeckenden Patte versehen ist, die an einem Pattenoberrand mit einem Kleidungsstückdurchlaßöffnungsoberrand verbunden ist. Außerdem betrifft die Erfindung ein wasserdichtes Kleidungsstück mit wasserdurchlässigem Obermaterial auf der Außenseite und einer auf der Innenseite angeordneten wasserdichten, wasserdampfdurchlässigen Funktionsschicht, das mit einer verkleideten Kleidungsstückdurchlaßöffnung versehen ist.

WO-A-93 00023 offenbart eine wasserdichte Tasche mit einer inneren wasserdichten Schicht.

Es gibt Kleidungsstücke, beispielsweise Mäntel und Parkas, die mit einer oder mehreren Belüftungsdurchlässen versehen sind, um eine Belüftung auch durch solche Kleidungsstücke hindurch zu ermöglichen, die weniger stark luftdurchlässige Oberstoffmaterialien oder Innenmaterialien aufweisen. Beispiele sind kleinflächige metallösenumrandete Belüftungslöcher, welche Regenmäntel unter den Ärmeln im Achselbereich aufweisen. Um eine stärkere Belüftung zu ermöglichen, insbesondere bei stärkerer Körpererwärmung beispielsweise beim oder nach dem Rennen, eiligen Gehen oder Bergaufgehen, wären größere Belüftungsöffnungen erwünscht. Durch diese soll aber kein Regenwasser zum Inneren des Kleidungsstücks vordringen können.

Des weiteren gibt es Kleidungsstücke, insbesondere Jacken und Mäntel, die mit einer Durchlaßöffnung versehen sind, um dem Benutzer dieses Kleidungsstückes den Durchgriff zu innerhalb dieses Kleidungsstückes befindlichen Gegenständen zu ermöglichen, ohne das Kleidungsstück hierfür öffnen zu müssen. Beispiele sind Pistolendurchgriffsöffnungen in Polizeijacken oder Polizeimäntein, Manteldurchgriffsöffnungen, durch welche Zutritt zu unter dem Mantel getragenen Jacken- oder Hosentaschen ermöglicht wird, oder Jackendurchgriffsöffnungen, durch welche hindurch Zutritt zu unter der Jacke getragenen Hosentaschen ermöglicht wird.

Im Fall wasserdichter Kleidungsstücke, deren Außenmaterial nicht wasserdicht ist und die auf der Innenseite des Außenmaterials mit einer Funktionsschicht aus wasserdichtem, wasserdampfdurchlässigem Material versehen sind, um das Kleidungsstück wasserdicht zu machen, jedoch die Atmungsfähigkeit des Kleidungsstückes aufrecht zu erhalten, sind Durchlaßöffnungen bisher lediglich mit einer Patte aus demselben Material wie das Obermaterial abgedeckt worden. Im herabhängenden Zustand deckte diese Patte zwar die durch das Obermaterial und die Funktionsschicht hindurchreichende Durchlaßöffnung ab. Auf die Außenseite der Patte gelangendes Wasser konnte diese aber durchdringen und durch die Durchlaßöffnung hindurch zu innerhalb des mit der Durchlaßöffnung versehenen Kleidungsstücks befindlichen weiteren Kleidungsstücken gelangen und diese durchnässen. Außerdem konnte Wasser durch die Nähnaht, mittels welcher der Pattenoberrand mit dem Obermaterial des Kleidungsstücks vernäht war, durch diese Naht hindurch zur Außenseite der Funktionsschicht gelangen, die bei derartigen Kleidungsstücken bisher lose innerhalb des Außenmaterials angeordnet war, und an der Funktionsschicht entlang bis zur Durchlaßöffnung und durch diese hindurch zur Innenseite des Kleidungsstücks gelangen.

Der Erfindung liegt die Aufgabe zugrunde, die Möglichkeit für ein wasserdichtes Verkleiden einer Durchlaßöffnung, insbesondere einer Belüftungs- oder Durchgriffsöffnung, zu schaffen.

Die Lösung dieser Aufgabe besteht in einer Durchlaßverkleidung der eingangs angegebenen Art, die dadurch gekennzeichnet ist, daß die Durchlaßverkleidung eine Durchlaßverkleidungsmaske aus wasserdichtem Maskenmaterial mit einer Maskendurchlaßöffnung aufweist, daß die Durchlaßverkleidungsmaske eine auf der Außenseite des Obermaterials des Kleidungsstücks anzuordnende Maskenaußenlage und eine auf der Innenseite des Obermaterials des Kleidungsstücks anzuordnende Maskeninnenlage aufweist, daß die Maskenaußenlage einen Maskenpattenteil und einen Maskenteil aufweist, wobei der Maskenpattenteil mit der Innenseite der Obermaterialpatte und der Maskenteil der Maskenaußenlage in seinen unterhalb und seitlich der Maskendurchlaßöffnung befindlichen, von der Maskendurchlaßöffnung abgelegenen Randbereichen mit entsprechenden Randbereichen der Außenseite des Obermaterials des Kleidungsstücks verbindbar ist, daß die Maskeninnenlage an ihrem von der Maskendurchlaßöffnung abgelegenen Umfangsrand auf der Innenseite des Obermaterials des Kleidungsstücks mit der Funktionsschicht verbindbar ist und daß die Maskenaußenlage und die Maskeninnenlage am Maskendurchlaßöffnungsrand mittels einer wasserdichten Klebenaht abgedichtet sind.

Die Klebenaht zur durchlaßöffnungsseitigen Verbindung von Maskeninnenlage und Maskenaußenlage kann nicht am fertigen Kleidungsstück angebracht werden, also nicht vom Konfektionär, d.h. vom Hersteller des Kleidungsstücks, da das Kleidungsstück nicht unter übliche Klebemaschinen gebracht werden kann. Aus diesem Grund wird es bevorzugt, die Durchlaßverkleidung als separate Komponente herzustellen, einschließlich der Klebenaht, und die Durchlaßverkleidung als derartige Komponente an den Konfektionär zu liefern. Dieser verbindet die Durchlaßverkleidung dann mit dem mit einer Durchlaßöffnung versehenen Kleidungsstück und kommt somit zu einem wasserdichten Kleidungsstück gemäß Anspruch 15.

Vorteilhafte Ausgestaltungen der Durchlaßverkleidung sind in den Ansprüchen 2 bis 14 angegeben, in den Ansprüchen 10 bis 13 in Form einer Durchlaßverkleidung für einen Belüftungsdurchlaß und in Anspruch 14 für eine Durchlaßverkleidung für eine Durchgriffsöffnung eines Kleidungsstücks. Vorteilhafte Weiterbildungen des Kleidungsstücks gemäß Anspruch 15 sind in den Ansprüchen 16 bis 18 angegeben.

Die Erfindung und Vorteile der Erfindung werden nun anhand von Ausführungsformen näher erläutert. In den beiliegenden Zeichnungen zeigen:
- Fig. 1: eine erfindungsgemäße Durchlaßverkleidung für eine Durchgriffsöffnung; und
- Fig. 2: in schematischer Darstellung einen Teil einer mit einer Verschlußeinrichtung verschließbaren Belüftungsöffnung.

Fig. 1 zeigt in schematischer Darstellung und teilweise in Schnittansicht einen Ausschnitt eines Kleidungsstückes 11 mit einer Durchgriffsöffnung 13, die mit einer erfindungsgemäßen Durchlaßverkleidung in Form einer Durchgriffsverkleidung 15 versehen ist. Bei dieser Ausführungsform weist das Kleidungsstück 11 drei lose voneinander angeordnete Materiallagen auf: ein auf der Außenseite des Kleidungsstücks 11 befindliches Obermaterial 17, ein auf der Innenseite des Kleidungsstücks befindliches Futter 19 und eine zwischen Obermaterial 17 und Futter 19 befindliche Funktionsschicht 21 aus wasserdichtem und wasserdampfdurchlässigem Material, das zudem winddicht ist. Bei dem Obermaterial 17 handelt es sich vorzugsweise um ein Textilmaterial, wie es üblicherweise für Jacken oder Mäntel verwendet wird.

Das Obermaterial 17 weist eine Obermaterialdurchgriffsöffnung 23 auf. Die Funktionsschicht 21 ist mit einer Funktionsschichtdurchgriffsöffnung 25 versehen. Das Futter 19 weist eine Futterdurchgriffsöffnung 27 auf. Bei dem in Fig. 1 dargestellten Ausführungsbeispiel ist die Obermaterialdurchgriffsöffnung 23 enger als die Funktionsschichtdurchgriffsöffnung 25, wobei die Futterdurchgriffsöffnung 27 die gleichen Abmessungen hat wie die Funktionsschichtdurchgriffsöffnung 25.

Auf die Außenseite des Obermaterials 17 ist eine Patte 29 mittels einer Pattenverstürznaht 31 aufgenäht. In der Figur ist die Patte 29 im angehobenen und damit geöffneten Zustand gezeigt. Die Patte 29 ist derart positioniert und dimensioniert, daß sie im herabhängenden, schließenden Zustand die Durchgriffsöffnung 13 vollständig abdeckt.

Die Obermaterialdurchgriffsöffnung 23 ist mittels einer Durchgriffsverkleidungsmaske 33 verkleidet, die in den Durchgriffsbereich des Kleidungsstücks 11 eingenäht ist. Die Durchgriffsverkleidungsmaske 33 weist eine auf der Außenseite des Obermaterials 17 befindliche Maskenaußenlage 35, eine auf der Innenseite des Obermaterials 17 befindliche Maskeninnenlage 37 und einen auf der Innenseite der Maskeninnenlage 37 befindlichen Maskeninnenbesatz 39 auf. Die Maskenaußenlage 35, die Maskeninnenlage 37 und der Maskeninnenbesatz 39 sind mit einer gemeinsamen Maskendurchgriffsöffnung 41 versehen, welche die Durchgriffsöffnung 13 bildet. Die Maskenaußenlage 35, die Maskeninnenlage 37 und der Maskeninnenbesatz 39 sind am Umfangsrand der Maskendurchgriffsöffnung 41 mittels einer Umlaufnähnaht 43 miteinander verbunden. Von der Maskendurchgriffsöffnung 41 aus gesehen befindet sich auf der Außenseite der Umlaufnähnaht 43 zwischen der Maskenaußenlage 35 und der Maskeninnenlage 37 eine um die gesamte Maskendurchgriffsöffnung 41 umlaufende Klebenaht 45.

Die Maskenaußenlage 35 weist einen Maskenteil 47 und einen damit einstückig verbundenen Maskenpattenteil 49 auf. Der Maskenteil 47 deckt die Obermaterialdurchgriffsöffnung 23 auf deren Außenseite ab. Der Maskenpattenteil 49 befindet sich auf der Unter- oder Innenseite eines Obermaterialpattenteils 51 der Patte 29. Der Maskenpattenteil 49 ist an einem Pattenunterrand 53 und an den beiden Pattenseitenrändern 55, von denen in der Figur nur der rechte zu sehen ist, mittels einer Pattenrandnaht 57 verbunden. Die nicht an den Maskenpattenteil 49 angrenzenden Ränder des Maskenteils 47 sind mittels einer Aufsteppnaht 59 auf einen die Obermaterialdurchgriffsöffnung 23 umgebenden Randbereich des Obermaterials 17 aufgenäht.

Der von der Maskendurchgriffsöffnung 41 abliegende Maskeninnenlagenaußenumfangsrand 61 ist mittels einer Maskeninnenlagenaußenumfangsnaht 63 mit einem Funktionsschichtdurchgriffsöffnungsrand 65 vernäht. Dabei befindet sich die Funktionsschicht 21 auf der Innenseite der Maskeninnenlage 37. Der von der Maskendurchgriffsöffnung 41 abliegende Maskeninnenbesatzaußenumfangsrand 67 ist mittels einer Maskeninnenbesatzaußenumfangsnaht 69 mit einem Futterdurchgriffsöffnungsrand 71 verbunden. Dabei befindet sich das Futter 19 auf der von der Maskeninnenlage 37 abliegenden Innenseite des Maskeninnenbesatzes 39.

Die Maskeninnenlagenaußenumfangsnaht 63 ist auf der Innenseite der Funktionsschicht 21 mittels eines wasserdichten Schweißbandes 73 abgedichtet. Damit wird verhindert, daß Wasser, welches das Obermaterial durchdrungen hat, durch die Maskeninnenlagenaußenumfangsnaht 63 hindurch zum Futter 19 gelangt und dieses durchnäßt.

Bei einer bevorzugten Ausführungsform besteht das Material der Durchgriffsverkleidungsmaske 33 aus einem Laminat mit einem wasserabweisend ausgerüsteten Maskenoberstoff, auf dessen Innenseite sich eine wasserdichte, wasserdampfdurchlässige Funktionsschicht befindet. Der Maskenoberstoff ist vorzugsweise als ein Textilgewebe ausgebildet, bei dem es sich um ein offeneres Gewebe handelt als es üblicherweise für das Obermaterial 17 des Kleidungsstückes 11 verwendet wird. Ein solches offeneres, bspw. grobmaschigeres, Gewebe läßt sich besser wasserabweisend ausrüsten als ein geschlosseneres, engmaschigeres Gewebe, wie es üblicherweise für das Obermaterial 17 verwendet wird.

Für die Funktionsschicht geeignete Materialien umfassen mikroporöses gerecktes Polytetrafluorethylen (PTFE), wie es in den US-Patentschriften 3 953 566 und 4 187 390 beschrieben ist; gerecktes PTFE, das mit hydrophilen Imprägniermitteln und/oder Schichten versehen ist, wie es in der US-Patentschrift 4 194 041 beschrieben ist; atmungsfähige Polyurethanschichten; oder Elastomere, wie Copolyetherester und deren Laminate, wie es in den US-Patentschriften 4 725 481 und 4 493 870 beschrieben ist.

Die Durchgriffsverkleidungsmaske 33 wird vorgefertigt, bspw. bei dem Hersteller des Funktionsschichtmaterials, und dann an den Konfektionär geliefert, der das Kleidungsstück 11 herstellt. Der Konfektionär versieht das Obermaterial 17, das Futter 19 und die Funktionsschicht 21 mit den entsprechenden Durchgriffsöffnungen 23 bzw. 25 bzw. 27 und vernäht die vorgefertigte Durchgriffsverkleidunsmaske 33 mit dem Obermaterial 17, der Patte 29 und der Funktionsschicht 21 und bringt dann das Schweißband 73 auf. Anschließend wird der Maskeninnenbesatz 39 mit dem Futter 19 vernäht.

Der Hauptgrund für die Vorfertigung der Durchgriffsverkleidungsmaske 23 ist, daß die Klebenaht 45 nicht bei fertigem Kleidungsstück 11 herstellbar ist. Das Kleidungsstück 11 kann nicht unter übliche Klebemaschinen gebracht werden. Dies ist jedoch unproblematisch für die Durchgriffsverkleidungsmaske alleine. D.h., die vorgefertigte Durchgriffsverkleidungsmaske 33 ist bereits mit der Klebenaht 45 versehen.

Die Klebenaht 45 ist vorgesehen, weil das Obermaterial 17 nicht wasserdicht ist. Wäre die Klebenaht nicht vorhanden, könnte Wasser, das entlang des Obermaterials 17 bis zur Obermaterialdurchgriffsöffnung 23 vordringt, zwischen die Maskenaußenlage 35 und die Maskeninnenlage 37 laufen und von dort einerseits durch die Umlaufnähnaht 43 hindurch zur Innenseite des die Maskendurchgriffsöffnung 41 umgebenden Randes des Maskeninnenbesatzes 39 gelangen und könnte andererseits zum Rand der Maskendurchgriffsöffnung 41 vordringen und von dort aus durch die Durchgriffsöffnung 13 hindurch zur Innenseite des Kleidungsstückes 11 gelangen.

Bei der in der Figur gezeigten Ausführungsform befinden sich die Pattenverstürznaht 31 und die Maskeninnenlagenaußenumfangsnaht 63 in verschiedenem radialen Abstand von der Durchgriffsöffnung 13. Man könnte diese beiden Nähte auch zu einer Naht zusammenfassen, d.h., das Obermaterial 17, die Patte 29 und die Funktionsschicht 21 mit einer einzigen Naht aneinander befestigen. Eine solche Naht mit so vielen verschiedenen Lagen ist aber schwer zu handhaben, insbesondere schwierig zu orientieren. Es ist daher schwer, eine saubere Naht zu erhalten, was aber wichtig ist, da die Pattenverstürznaht 31 auf der Außenseite des Kleidungsstücks 11 verläuft und somit zu sehen ist.

Abweichend von der in der Figur dargestellten Ausführungsform können anstelle der lose aneinander liegenden drei lagen aus Obermaterial 17, Funktionsschicht 21 und Futter 19 ein Zweilagenlaminat aus einer Obermateriallage auf der Außenseite und einer Funktionsschichtlage auf der Innenseite und ein dem gegenüber loses Futter oder auch ein Dreilagenlaminat mit einer Obermateriallage auf der Außenseite, einer Futterlage auf der Innenseite und einer Funktionsschichtlage in der Mitte verwendet werden. Im Fall der Verwendung eines Zweilagenlaminates braucht sich das Laminat nicht bis zur Höhe der Obermaterialdurchgriffsöffnung 23 zu erstrecken, sondern kann auf der Höhe der Funktionsschichtdurchgriffsöffnung 25 enden.

Bei Verwendung eines Dreilagenlaminates fällt das separate Futter 19 weg und somit auch der Maskeninnenbesatz 39.

Es besteht noch die weitere Möglichkeit, einen Zweilagenverbund zu verwenden, der eine Funktionsschicht als Außenlage und ein Futter als Innenlage aufweist und zusammen mit einem demgegenüber losen Oberstoff verwendet wird. Auch in diesem Fall fällt der Maskerinnenbesatz 39 weg. Das Schweißband 73 wird in diesem Fall auf der Außenseite des Zweilagenverbundes, also auf der Funktionsschicht angeordnet.

Fig. 2 zeigt in sehr schematischer Darstellung einen Teil einer erfindungsgemäßen Durchlaßverkleidung zur Verkleidung eines Durchlasses in Form einer Belüftungsöffnung. Dargestellt ist in Fig. 2 nur die Maskenaußenlage 35', welche die Maskenaußenlage 35 der in Fig. 1 gezeigten Ausführungsform ersetzt. Alle weiteren Teile der Durchlaßverkleidung stimmen mit den in Fig. 1 gezeigten entsprechenden Teilen überein.

Die in Fig. 2 teilweise gezeigte Ausführungsform einer Belüftungsdurchlaßverkleidung weist eine Verschlußeinrichtung in Form eines Reißverschlusses 75', auf, mit dem eine Maskendurchlaßöffnung 41' wahlweise geöffnet oder geschlossen werden kann. In Offenstellung weist die Maskendurchlaßöffnung 41' in etwa die Form einer flachen Raute auf. Hierdurch wird erreicht, daß bei offener Verschlußeinrichtung 75', die Ränder der Maskendurchlaßöffnung 41 auf jeden Fall einen Abstand voneinander haben und somit auf jeden Fall ein offener Belüftungsdurchlaß gegeben ist. Durch das Schließen der Verschlußeinrichtung 75', beispielsweise in Form eines Reißverschlusses, wird die rautenförmige Maskendurchlaßöffnung 41' in Schließstellung gezogen, wobei der obere und der untere Scheitel der Raute zueinander gezogen werden, unter entsprechendem Nachgeben der mit der Maskenaußenlage 35', verbundenen Bereiche des Obermaterials 17.

Bei der in Fig. 2 dargestellten Ausführungsform ist auch die Außenkontur der Maskenaußenlage 35', in die Form einer flachen Raute gebracht. Dies erleichtert und verbessert die Mitwirkung des die Maskenaußenlage 35' umgebenden Bereichs des Obermaterials 17 bei dem Auseinanderklaffen der in Offenstellung befindlichen Belüftungsdurchlaßöffnung 13' und deren Zusammenziehen beim Schließen der Verschlußeinrichtung 75'.

Bei der in Fig. 2 dargestellten Ausführungsform eines Belüftungsdurchlasses ist davon ausgegangen, daß die Durchlaßöffnung 13' nicht von einer Patte 29 abgedeckt ist, wie die in Fig. 1 gezeigte Durchgriffsöffnung 13. Dies führt zu einer besonders guten Belüftungswirkung der Belüftungsöffnung 13', da die Luft ungehindert von einer Patte 29 durch die Belüftungsöffnung 13' hindurchströmen kann.

Wenn die Belüftungsöffnung 13' aus ästhetischen Gründen im Normalfall nicht sichtbar sein soll, kann auch sie mit einer Patte 29 gemäß Fig. 1 abgedeckt werden. Der in Fig. 2 obere Bereich der Maskenaußenlage 35' wird dann mit einem Maskenpattenteil wie dem in Fig. 1 gezeigten Maskenpattenteil 49 versehen, das mit der Patte 29 in der in Fig. 1 gezeigten Weise vernäht wird.

Für den Fall, daß die Belüftungsöffnung 13' von einer Patte 29 abgedeckt wird, kann man eine Pattenoffenhaltevorrichtung vorsehen, beispielsweise in Form von Druckknöpfen, deren komplementäre Teile im Bereich des Pattenunterrandes 53 bzw. an einer entsprechenden Stelle des oberhalb der Patte 29 befindlichen Bereichs des Obermaterials 17 angeordnet sind. In diesem Fall kann die Patte 29 bei mittels der Verschlußeinrichtung 75', geschlossener Belüftungsöffnung 13' diese Belüftungsöffnung 13' abdecken, während bei die Belüftung ermöglichender Offenstellung der Verschlußeinrichtung 75' die Patte 29 mittels der Druckknöpfe in Offenstellung gehalten werden kann, damit die Belüftungswirkung der Belüftungsöffnung 13' unbehindert bleibt.

## Patentansprüche

1. Durchlaßverkleidung zum Verkleiden einer Durchlaßöffnung eines Kleidungsstücks (11), das ein nicht wasserdichtes Obermaterial (17) und eine innerhalb des Obermaterials angeordnete wasserdichte, wasserdampfdurchlässige Funktionsschicht (21) aufweist und mit einer die Kleidungsstückdurchlaßöffnung (23) abdeckenden Patte (29) versehen ist, die an einem Pattenoberrand mit einem Kleidungsstückdurchlaßöffnungsoberrand verbunden ist,
dadurch gekennzeichnet,
daß die Durchlaßverkleidung (15) eine Durchlaßverkleidungsmaske (33) aus wasserdichtem Maskenmaterial mit einer Maskendurchlaßöffnung (41) aufweist,
daß die Durchlaßverkleidungsmaske (33) eine auf der Außenseite des Obermaterials (17) des Kleidungsstücks (11) anzuordnende Maskenaußenlage (35) und eine auf der Innenseite des Obermaterials (17) des Kleidungsstücks (11) anzuordnende Maskeninnenlage (37) aufweist,
daß die Maskenaußenlage (35) einen Maskenpattenteil (49) und einen Maskenteil (47) aufweist, wobei der Maskenpattenteil (49) mit der Innenseite der Patte (29) und der Maskenteil (47) der Maskenaußenlage (35) in seinen unterhalb und seitlich der Maskendurchlaßöffnung (41) befindlichen, von der Maskendurchlaßöffnung (41) abgelegenen Randbereichen mit entsprechenden Randbereichen der Außenseite des Obermaterials (17) des Kleidungsstücks (11) verbindbar ist,
daß die Maskeninnenlage (37) an ihrem von der Maskendurchlaßöffnung (41) abgelegenen Umfangsrand auf der Innenseite des Obermaterials (17) des Kleidungsstücks (11) mit der Funktionsschicht (21) verbindbar ist
und daß die Maskenaußenlage (35) und die Maskeninnenlage (37) am Maskendurchlaßöffnungsrand mittels einer wasserdichten Klebenaht (45) abgedichtet sind.

2. Durchlaßverkleidung nach Anspruch 1, dadurch gekennzeichnet, daß die Maskenaußenlage (35) und die Maskeninnenlage (37) am Maskendurchlaßöffnungsrand mittels einer Umlaufnähnaht (43) aneinander befestigt sind und die Klebenaht (45) ein zwischen Maskerinnenlage (37) und Maskenaußenlage (35) befindliches Klebematerial auf der von der Maskendurchlaßöffnung (41) abliegenden Seite der Umlaufnähnaht (43) aufweist.

3. Durchlaßverkleidung nach Anspruch 1 oder 2, für ein Kleidungsstück mit einer lose innerhalb des Obermaterials (17) angeordneten Funktionsschicht (21), dadurch gekennzeichnet, daß die Maskeninnenlage (37) an ihrem von der Maskendurchlaßöffnung (41) abgelegenen Umfangsrand mit dem Umfangsrand einer Funktionsschichtdurchlaßöffnung (25) verbindbar ist, wobei der Funktionsschichtdurchlaßöffnungsrand (65) von der Maskendurchlaßöffnung (41) aus gesehen außerhalb des Kleidungsstückdurchlaßöffnungsrandes liegt.

4. Durchlaßverkleidung nach Anspruch 1 oder 2, für ein Kleidungsstück (11) mit einem Zweilagenlaminat aus einer Obermateriallage auf der Außenseite und einer innerhalb der Obermateriallage befindlichen Funktionsschichtlage, dadurch gekennzeichnet, daß die Maskenaußenlage (35) mit der durch die Obermateriallage gebildeten Außenseite des Zweilagenlaminates und die Maskeninnenlage (37) mit der durch die Funktionsschichtlage gebildeten Innenseite des Zweilagenlaminates verbunden ist.

5. Durchlaßverkleidung nach Anspruch 3 oder 4 für ein Kleidungsstück (11) mit einem lose innerhalb der Funktionsschicht (21) angeordneten Futter (19), dadurch gekennzeichnet, daß die Durchlaßverkleidungsmaske (33) einen innerhalb der Maskeninnenlage (37) angeordneten Maskeninnenbesatz (39) mit einer Maskeninnenbesatzdurchlaßöffnung und einem Maskeninnenbesatzaußenumfangsrand (67) aufweist,
daß der Maskerinnenbesatzaußenumfangsrand (67) mit einem eine Futterdurchlaßöffnung (27) umgebenden Futterdurchlaßöffnungsrand verbunden ist
und daß der Maskeninnenbesatzdurchlaßöffnungsrand mittels der Klebenaht (45) bzw. der Umlaufnähnaht (43) an der Maskeninnenlage (37) befestigt ist.

6. Durchlaßverkleidung nach Anspruch 1 oder 2, für ein Kleidungsstück (11) mit einem Dreilagenlaminat aus einer Obermateriallage auf der Außenseite, einer Futtermateriallage auf der Innenseite und einer dazwischen befindlichen Funktionsschichtlage, dadurch gekennzeichnet, daß die Maskenaußenlage (35) mit der durch die Obermateriallage gebildeten Außenseite des Dreilagenlaminates und die Maskeninnenlage (37) mit der durch die Futterlage gebildeten Innenseite des Dreilagenlaminates verbindbar ist.

7. Durchlaßverkleidung nach einem der Ansprüche 1 bis 6, dadurch gekennzeichnet, daß das Maskenmaterial ein Textilgewebe auf der Außenseite und eine wasserdichte, wasserdampfdurchlässige Funktionsschicht auf der Innenseite aufweist.

8. Durchlaßverkleidung nach Anspruch 7, dadurch gekennzeichnet, daß das Textilgewebe wasserabweisend ausgerüstet ist.

9. Durchlaßverkleidung nach Anspruch 8, dadurch gekennzeichnet, daß das Textilgewebe grobmaschiger als das Obermaterial (17) bzw. die Obermateriallage des Zweilagen- oder Dreilagenlaminates ist.

10. Durchlaßverkleidung nach einem der Ansprüche 1 bis 9 für einen Belüftungsdurchlaß, dadurch gekennzeichnet, daß die Maskendurchlaßöffnung (41') der Durchlaßverkleidungsmaske (35') mittels einer Verschlußeinrichtung (75') verschließbar ist, die wahlweise in Schließ- oder Offenstellung bringbar ist.

11. Durchlaßverkleidung nach Anspruch 10, dadurch gekennzeichnet, daß die Verschlußeinrichtung (75') ausgewählt ist aus der Verschlußeinrichtungsgruppe Reißverschluß, Klettverschluß, Druckknopfverschluß und Knöpfverschluß.

12. Durchlaßverkleidung nach Anspruch 10 oder 11, dadurch gekennzeichnet, daß die Durchlaßöffnung (13') bei in Offenstellung befindlicher Verschlußeinrichtung (75') im wesentlichen die Form einer flachen Raute aufweist, derart, daß nach dem Öffnen der Verschlußeinrichtung (75') zwangsweise ein Durchlüftungsdurchlaß gebildet ist.

13. Durchlaßverkleidung nach einem der Ansprüche 10 bis 12, dadurch gekennzeichnet, daß eine in Schließstellung wasserdichte Verschlußeinrichtung (75') vorgesehen ist und daß unter Weglassung der Patte (29) die Maskenaußenlage (35') rundum direkt mit entsprechenden Randbereichen der Außenseite des Obermaterials (17) des Kleidungsstücks (11) verbindbar ist.

14. Durchlaßverkleidung nach einem der Ansprüche 1 bis 9, dadurch gekennzeichnet, daß die Durchlaßverkleidung eine Durchgriffsverkleidung bildet, die mit einer Durchgriffsöffnung (13) versehen ist, derart, daß durch das mit der Durchlaßverkleidung versehene Kleidungsstück (11) in dessen geschlossenem Zustand durch die Durchgriffsöffnung (13) hindurch Zugriffsmöglichkeit zu unterhalb des Kleidungsstücks getragenen Taschen oder Gegenständen besteht.

15. Wasserdichtes Kleidungsstück (11) mit wasserdurchlässigem Obermaterial (17) auf der Außenseite und einer auf dessen Innenseite angeordneten wasserdichten, wasserdampfdurchlässigen Funktionsschicht (21), mit einer Kleidungsstückdurchlaßöffnung (23), dadurch gekennzeichnet, daß die Kleidungsstückdurchlaßöffnung (23) mittels einer Durchlaßverkleidung (15) nach einem der Ansprüche 1 bis 14 verkleidet ist.

16. Kleidungsstück nach Anspruch 15, dadurch gekennzeichnet, daß die Maskeninnenlage (37) an ihrem von der Maskendurchlaßöffnung (41) abliegenden Umfangsrand mit der Funktionsschicht (21) bzw. der Innenseite des Zwei- bzw. Dreilagenlaminates mittels einer Nähnaht (69) verbunden und diese auf der Innenseite mittels wasserdichten Schweißbandes (73) abgedichtet ist.

17. Kleidungsstück nach Anspruch 15 oder 16, dadurch gekennzeichnet, daß der Maskenpattenteil (47) der Durchlaßverkleidungsmaske (33) mit dem Pattenrand (53,55) mittels einer als Verstürznaht ausgebildeten Pattenrandnaht (57) verbunden ist.

18. Kleidungsstück nach einem der Ansprüche 15 bis 17, dadurch gekennzeichnet, daß die Maskenaußenlage (35) in ihrem nicht an dem Maskenpattenteil (49) beteiligten Umfangsrandbereich an der Außenseite des Obermaterials (17) bzw. der Obermateriallage mittels einer Aufsteppnaht (59) befestigt ist.

## Claims

1. An opening facing for facing a through-opening of a garment (11) which has a non-waterproof outside material (17) and a waterproof, water-vapour permeable functional layer (21) disposed inside the outer material and is provided with a flap (29) closing the garment through-opening (23) and connected at an upper flap edge to a garment through-opening upper edge,
characterized in
that the opening facing (15) comprises an opening facing mask (33) of waterproof mask material having a mask through-opening (41),
that the opening facing mask (33) comprises a mask outer layer (35) to be disposed on the outside of the outer material (17) of the garment (11) and a mask inner layer (37) to be disposed on the inside of the outer material (17) of the garment (11),
that the mask outer layer (35) has a mask flap part (49) and a mask part (47), the mask flap part (49) being adapted to be connected to the inside of the flap (29) and the mask part (47) of the mask outer layer (35), in its edge portions below and laterally of the mask through-opening (41) and remote from the mask through-opening (41), being adapted to be connected to corresponding edge portions of the outside of the outer material (17) of the garment (11),
that the mask inner layer (37), at its peripheral edge remote from the mask through-opening (41) and on the inside of the outer material (17) of the garment, is adapted to be connected to the functional layer (21),
and in that the mask outer layer (35) and the mask inner layer (37) are sealed at the mask through-opening edge by means of a waterproof adhesive seam (45).

2. The opening facing of claim 1,
characterized in that the mask outer layer (35) and the mask inner layer (37) are attached to each other at the mask though-opening edge by means of a peripheral sewing seam (43), and that the adhesive seam (45) comprises an adhesive material disposed between mask inner layer (37) and mask outer layer (35) on the side of the peripheral sewing seam (43) facing away from the mask through-opening (41).

3. The opening facing of claim 1 or 2, for a garment having a functional layer (21) loosely disposed inside the outer material (17),
characterized in that the mask inner layer (37), at its peripheral edge remote from the mask through-opening (41), is adapted to be connected to the peripheral edge of a functional layer through-opening (25), with the functional layer through-opening edge (65), as seen from the mask through-opening (41), being located externally of the garment through-opening edge.

4. The opening facing of claim 1 or 2, for a garment (11) having a two-ply laminate of an outer material ply on the outside and a functional layer ply disposed inside the outer material ply,
characterized in that the mask outer layer (35) is connected to the outside of the two-ply laminate constituted by the outer material ply, and the mask inner layer (37) is connected to the inside of the two-ply laminate constituted by the functional layer ply.

5. The opening facing of claim 3 or 4 for a garment (11) having a lining (19) disposed loosely inside the functional layer (21),
characterized in that the opening facing mask (33) comprises a mask inner trimming (39) disposed internally of the mask inner layer (37) and having a mask inner trimming through-opening and a mask inner trimming outer peripheral edge (67),
that the mask inner trimming outer peripheral edge (67) is connected to a lining through-opening edge surrounding a lining through-opening (27), and that the mask inner trimming through-opening edge is attached to the mask inner layer (37) by means of the adhesive seam (45) and the peripheral sewing seam (43), respectively.

6. The opening facing of claim 1 or 2, for a garment (11) having a three-ply laminate consisting of an outer material ply on the outside, a lining material ply on the inside and a functional layer ply located therebetween,
characterized in that the mask outer layer (35) is adapted to be connected to the outside of the three-ply laminate constituted by the outer material ply and the mask inner layer (37) is adapted to be connected to the inside of the three-ply laminate constituted by the lining ply.

7. The opening facing of any of claims 1 to 6,
characterized in that the mask material comprises a textile fabric on the outside and a waterproof, water-vapour permeable functional layer on the inside.

8. The opening facing of claim 7,
characterized in that the textile fabric has a water-repellent finish.

9. The opening facing of claim 8,
characterized in that the textile fabric is a coarser mesh material than the outer material (17) or the outer material ply of the two-ply or three-ply laminate, respectively.

10. The opening facing of any of claims 1 to 9 for a ventilation opening,
characterized in that the mask through-opening (41') of the opening facing mask (35') is adapted to be closed by a closure mans (75') which can be brought selectively into an open position or a closed position.

11. The opening facing of claim 10,
characterized in that the closure means (75') is selected from the closure means group comprising zipper, Velcro closure, press fastener and button closure.

12. The opening facing of claim 10 or 11,
characterized in that the through-opening (13'), when the closure means (75') is in the open position, substantially has the shape of a flat lozenge such that, upon opening of the closure means (75'), a ventilation opening is formed automatically.

13. The opening facing of any of claims 10 to 12,
characterized in that a closure means (75') is provided that is waterproof in the closed position, and that, omitting the flap (29), the mask outer layer (35') is adapted to be connected all around directly to corresponding edge portions of the outside of the outer material (17) of the garment (11).

14. The opening facing of any of claims 1 to 9,
characterized in that the opening facing constitutes a reach-through facing provided with a reach-through opening (13) such that an access possibility is provided to pockets or objects carried under the garment (11) through the garment provided with the opening facing in the closed condition of the garment.

15. A waterproof garment (11) having a water-permeable outer material (17) on the outside and a waterproof, water-vapour permeable functional layer (21) disposed on its inside, comprising a garment through-opening (23),
characterized in that the garment through-opening (23) is faced by an opening facing (15) according to any one of claims 1 to 14.

16. The garment of claim 15,
characterized in that the mask inner layer (37), at its peripheral edge remote from the mask through-opening (41), is connected to the functional layer (21) or the inside of the two-ply or three-ply laminate, respectively, by means of a sewing seam (69) and the latter is sealed on the inside by means of a waterproof sealing tape (73).

17. The garment of claim 15 or 16,
characterized in that the mask flap part (47) of the opening facing mask (33) is connected to the flap edge (53, 55) by means of a flap edge seam (57) in the form of a turn-over seam.

18. The garment of any of claims 15 to 17,
characterized in that the mask outer layer (35), in its peripheral edge portion not participating in the mask flap part (49), is attached to the outside of the outer material (17) or outer material ply, respectively, by means of a saddle stitch seam (59).

## Revendications

1. Parementure destinée à la garniture d'une ouverture de passage d'un vêtement (11), qui présente un matériau superficiel (17) non étanche à l'eau et une membrane fonctionnelle (21) étanche à l'eau et perméable à la vapeur d'eau, disposée à l'intérieur du matériau superficiel, et qui est dotée d'un rabat (29) recouvrant l'ouverture de passage (23) du vêtement et relié par un bord supérieur de rabat au bord supérieur de l'ouverture de passage du vêtement,
**caractérisée**
◆ en ce que la parementure (15) comporte un masque de parementure (33) en un matériau de masque étanche à l'eau et présentant une ouverture de passage de masque (41),
◆ en ce que le masque de parementure (33) comprend une couche extérieure de masque (35) à disposer sur le côté extérieur du matériau superficiel (17) du vêtement (11), et une couche intérieure de masque (37) à disposer sur le côté intérieur du matériau superficiel (17) du vêtement (11),
◆ en ce que la couche extérieure de masque (35) comporte une partie de rabat de masque (49) et une partie de masque (47), la partie de rabat de masque (49) pouvant être reliée au côté intérieur du rabat (29), et la partie de masque (47) de la couche extérieure de masque (35) pouvant être reliée, dans ses zones de bordure situées en dessous et sur les côtés latéraux de l'ouverture de passage de masque (41) et éloignées de l'ouverture de passage de masque (41), à des zones de bordure correspondantes du côté extérieur du matériau superficiel (17) du vêtement (11),
◆ en ce que la couche intérieure de masque (37) peut être reliée, au niveau de son bord périphérique éloigné de l'ouverture de passage de masque (41), sur le côté intérieur du matériau superficiel (17) du vêtement (11), à la membrane fonctionnelle (21),
◆ et en ce que la couche extérieure de masque (35) et la couche intérieure de masque (37) sont rendues étanches au niveau du bord de l'ouverture de passage de masque, au moyen d'un joint collé (45) étanche à l'eau.

2. Parementure selon la revendication 1, caractérisée en ce que la couche extérieure de masque (35) et la couche intérieure de masque (37) sont fixées l'une à l'autre au niveau du bord de l'ouverture de passage de masque au moyen d'une couture périphérique (43), et le joint collé (45) comprend un matériau de colle se trouvant entre la couche de masque intérieure (37) et la couche de masque extérieure (35), sur le côté de la couture périphérique (43) éloigné de l'ouverture de passage de masque (41).

3. Parementure selon la revendication 1 ou 2, destinée à un vêtement comportant une membrane fonctionnelle (21) disposée librement à l'intérieur du matériau superficiel (17), caractérisée en ce que la couche intérieure de masque (37) peut être reliée, au niveau de son bord périphérique éloigné de l'ouverture de passage de masque (41), au bord périphérique d'une ouverture de passage de membrane fonctionnelle (25), le bord (65) de l'ouverture de passage de membrane fonctionnelle se situant, vu à partir de l'ouverture de passage de masque (41), à l'extérieur du bord de l'ouverture de passage du vêtement.

4. Parementure selon la revendication 1 ou 2, destinée à un vêtement (11) comportant un stratifié à deux couches constitué d'une couche de matériau superficiel sur le côté extérieur et d'une couche formant membrane fonctionnelle se trouvant à l'intérieur de la couche de matériau superficiel, caractérisée en ce que la couche extérieure de masque (35) est reliée au côté extérieur du stratifié à deux couches formé par la couche de matériau superficiel, et la couche intérieure de masque (37) est reliée au côté intérieur du stratifié à deux couches formé par la couche constituant la membrane fonctionnelle.

5. Parementure selon la revendication 3 ou 4, destinée à un vêtement (11) comportant une doublure (19) disposée librement à l'intérieur de la membrane fonctionnelle (21),
**caractérisée**
◆ en ce que le masque de parementure (33) comporte une garniture intérieure de masque (39) disposée à l'intérieur de la couche intérieure de masque (37) et présente une ouverture de passage de garniture intérieure de masque et un bord périphérique extérieur de garniture intérieure de masque (67),
◆ en ce que le bord périphérique extérieur de garniture intérieure de masque (67) est relié à un bord d'ouverture de passage de doublure entourant une ouverture de passage de doublure (27),
◆ et en ce que le bord d'ouverture de passage de garniture intérieure de masque est fixé à la couche intérieure de masque (37) au moyen du joint de colle (45) et/ou de la couture périphérique (43).

6. Parementure selon la revendication 1 ou 2, destinée à un vêtement (11) comportant un stratifié à trois couches constitué d'une couche de matériau superficiel sur le côté extérieur, d'une couche de matériau de doublure sur le côté intérieur et, entre les deux, d'une couche formant membrane fonctionnelle, caractérisée en ce que la couche extérieure de masque (35) peut être reliée au côté extérieur du stratifié à trois couches formé par la couche de matériau superficiel, et la couche intérieure de masque (37) peut être reliée au cote intérieur du stratifié à trois couches formé par la couche de doublure.

7. Parementure selon l'une des revendications 1 à 6, caractérisée en ce que le matériau du masque présente un tissu textile sur le côté extérieur, et une membrane fonctionnelle étanche à l'eau et perméable à la vapeur d'eau, sur le côté intérieur.

8. Parementure selon la revendication 7, caractérisée en ce que le tissu textile est traité déperlant.

9. Parementure selon la revendication 8, caractérisée en ce que le tissu textile est d'un maillage plus grossier que le matériau superficiel (17) ou la couche de matériau superficiel du stratifié à deux couches ou trois couches.

10. Parementure selon l'une des revendications 1 à 9, destinée à une ouverture d'aération, caractérisée en ce que l'ouverture de passage de masque (41') du masque de parementure (35') peut être fermée au moyen d'un système de fermeture (75'), qui peut être amené au choix en position de fermeture ou d'ouverture.

11. Parementure selon la revendication 10, caractérisée en ce que le système de fermeture (75') est choisi parmi le groupe des systèmes de fermeture suivant, à savoir fermeture à glissière, fermeture à bande agrippante, fermeture à boutons-pression et fermeture à boutons.

12. Parementure selon la revendication 10 ou 11, caractérisée en ce que l'ouverture de passage (13') présente, lorsque le système de fermeture (75') se trouve en position d'ouverture, sensiblement la forme d'un losange aplati de façon telle, qu'après l'ouverture du système de fermeture (75'), soit formé d'office un passage d'aération.

13. Parementure selon l'une des revendications 10 à 12, caractérisée en ce qu'il est prévu un système de fermeture (75') étanche à l'eau dans la position de fermeture, et en ce qu'en l'absence du rabat (29), la couche extérieure de masque (35') peut être reliée directement sur tout le pourtour, à des zones de bordure correspondantes du côté extérieur du matériau superficiel (17) du vêtement (11).

14. Parementure selon l'une des revendications 1 à 9 caractérisée en ce que la parementure forme une parementure d'accès qui est munie d'une ouverture d'accès (13) de façon telle, que le vêtement (11) pourvu de la parementure, dans son état fermé, offre une possibilité d'accès au travers de l'ouverture d'accès (13), à des poches ou pochettes ou des objets portés en dessous du vêtement.

15. Vêtement (11) étanche à l'eau comportant un matériau superficiel (17) perméable à l'eau, sur le côté extérieur, et, disposée sur le côté intérieur de celui-ci, une membrane fonctionnelle (21) étanche à l'eau et perméable à la vapeur d'eau, et comportant une ouverture de passage de vêtement (23), caractérisé en ce que l'ouverture de passage de vêtement (23) est garnie au moyen d'une parementure (15) selon l'une des revendications 1 à 14.

16. Vêtement selon la revendication 15, caractérisé en ce que la couche intérieure de masque (37), sur son bord périphérique éloigné de l'ouverture de passage de masque (41), est reliée à la membrane fonctionnelle (21) ou le côté intérieur du stratifié à deux ou à trois couches, au moyen d'une couture (69), et celle-ci est rendue étanche, sur le côté intérieur, au moyen d'une bande de soudage (73) étanche à l'eau.

17. Vêtement selon la revendication 15 ou 16, caractérisé en ce que la partie de rabat de masque (47) du masque de parementure (33) est reliée au bord de rabat (53, 55) au moyen d'une couture de bord de rabat (57) réalisée en tant que couture de revers.

18. Vêtement selon l'une des revendications 15 à 17, caractérisé en ce que la couche extérieure de masque (35) est fixée, dans sa zone de bordure périphérique ne participant pas à la partie de rabat de masque (49), au côté extérieur du matériau superficiel (17) ou à la couche de matériau superficiel, au moyen d'une couture de piquage.
